# EUROPÄISCHE PATENTSCHRIFT

(11) **EP 1 039 255 B1**
(45) Veröffentlichungstag und Bekanntmachung des Hinweises auf die Patenterteilung: **27.08.2003**
(21) Anmeldenummer: 00105239.8
(22) Anmeldetag: 13.03.2000
(51) Int. Cl.: F28B 1/02

(54) **Dampfkraftwerk**
Steam power plant
Centrale thermique

(30) Priorität: 19.03.1999 DE 19912415; 09.02.2000 DE 10005727
(43) Veröffentlichungstag der Anmeldung: 27.09.2000
(73) Patentinhaber: Alstom, 75116 Paris (FR)
(72) Erfinder: Häuser, Ulrich, Dr.-Ing., 68623 Lampertheim (DE); Zhang, Pengcheng, Dipl.-Ing., 69502 Hemsbach (DE)
(74) Vertreter: Dreiss, Fuhlendorf, Steimle & Becker

(56) Entgegenhaltungen:
- WO-A-98/15720
- DE-A- 19 642 100
- US-A- 3 973 404
- US-A- 4 866 941
- PATENT ABSTRACTS OF JAPAN vol. 017, no. 619 (P-1644), 15. November 1993 (1993-11-15) & JP 05 196777 A (HITACHI LTD), 6. August 1993 (1993-08-06)
- PATENT ABSTRACTS OF JAPAN vol. 013, no. 102 (P-841), 10. März 1989 (1989-03-10) & JP 63 282693 A (TOSHIBA CORP;OTHERS: 01), 18. November 1988 (1988-11-18)

## Beschreibung

Die Erfindung betrifft ein Dampfkraftwerk nach dem Oberbegriff des Anspruchs 1.

Ein derartiges Dampfkraftwerk ist aus DE 196 42 100 A1 US-A-4 866 941, US-A-3 973 404 sowie WO 98/15720 bekannt. Dort ist der Kondensator seitlich neben der Turbine auf dem Turbinenfundament angeordnet und befindet sich somit offenbar innerhalb des dort nicht dargestellten Maschinenhauses. Die Anordnung des Kondensators innerhalb des Maschinenhauses führt zu einer Verbreiterung des Maschinenhauses um mehrere Meter, was zu einer entsprechenden Vergrößerung der Spannweite und der Einbauhöhe des Maschinenhauskranes führt. Aus Kostengründen wird die Verbreiterung so gering wie möglich ausgeführt, sodaß eine Optimierung der Konstruktion des Kondensatorhalses zum Beitrag einer Wirkungsgradverbesserung des Kraftwerkes eingeschränkt ist. Bei Anordnung von Turbine und Kondensator auf gleichem Fundament, ist ein Rückfluß des Kondensats zu Niederdruckturbinen nicht gesichert und eine größere Förderhöhe der Hauptkühlwasserpumpen zu erwarten. Ferner kann der Kondensatspeicher des Kondensators nur durch eine Sonderkonstruktion zum Zwecke der Entwässerung der im Vakuumzustand befindlichen Komponenten direkt eingesetzt werden. Nach der DE 196 42 100A1 ist die Mittellinie des Kondensators oberhalb der Turbinenmittellinie angeordnet. Dabei entsteht durch die Abdampfumlenkung ein ungünstiges Strömungsverhalten und ein höherer Druckverlust. Eine zusätzliche Entwässerungseinrichtung des Niederdruckturbinengehäuses ist erforderlich, was mit einer Vergrößerung der Bauhöhe des Oberteils des Niederdruckturbinengehäuses und damit einer entsprechenden Erhöhung des Maschinenhauses einhergeht.

Es stellt sich die Aufgabe ein Dampfkraftwerk der eingangs genannten Art anzugeben, das zu einem in seiner Höhe und Breite reduzierten Maschinenhaus führt und trotzdem keine Beschränkung in der Ausgestaltung des Kondensatorhalses bringt.

Gelöst wird diese Aufgabe erfindungsgemäß durch die im Anspruch 1 angegebenen Merkmale.

Danach ist der Kondensator mit seinen Ein- und Auslassen für das Hauptkühlwasser in einem Anbau eines Maschinenhauses angeordnet.

Mit dieser Anordnung gelingt eine Reduzierung des Bauvolumens des Maschinenhauses. Die Länge des Kondensatorhalses kann auf Grund seiner Anordnung in einem frei ausdehnbaren Anbau unabhängig von der Maschinenhaushöhe und -breite frei gewählt werden. Damit ist eine optimale Auslegung des Kondensatordiffusors zur Verbesserung des Wirkungsgrades des Dampfkraftwerkes gewährleistet. Über dem gesamten Ausströmungsquerschnitt des Kondensatorhalses ist ein gleichmäßiges Zuströmungsfeld sichergestellt. Die Anordnung gewährleistet eine optimale Festlegung des Diffusorwinkels λ, der das Strömungsverhalten im Kondensatorhals beeinflußt. In einem derart optimal ausgelegten Kondensatorhals wird die Dampfströmung verlustarm auf eine niedrigere Geschwindigkeit mit gleichzeitigem Druckrückgewinn verzögert.

Um einen Kondensatrücklauf vom Kondensator zur Turbine zu verhindern und ein ungünstiges Strömungsverhalten durch die Abdampfumlenkung zu vermeiden, weist der Kondensatorhals ein vorgebbares Gefälle in Richtung Kondensator auf, wobei sich die Mittellinie des Kondensators unterhalb der Turbinenmittellinie befindet.

Anhand eines Ausführungsbeispieles und der schematischen Figuren 1 und 2 wird die erfindungsgemäße Anordnung beschrieben.

Dabei zeigt die
- Fig.1: eine Ansicht von oben auf die wichtigsten Komponenten eines in einem Maschinenhaus und einem Anbau angeordneten Dampfkraftwerkes und
- Fig.2: eine Ansicht in Pfeilrichtung II der Fig. 1 mit einem Querschnitt im Bereich des Kondensators.

Die Figuren 1 und 2 zeigen eine Turbogruppe 1 eines nicht weiter dargestellten Dampfkraftwerkes, die auf einer vom Maschinenhaus 3 isolierten Fundamentplatte 2 abgestützt ist. Ein Anbau 4 grenzt an das Maschinenhaus 3. Von Maschinenhaus und Anbau ist nur die Tragstruktur dargestellt, um den Blick auf die Anordnung der darin befindlichen Komponenten zu ermöglichen. Der Anbau kann je nach Klimabedingungen als vollständige Einhausung, nur mit einem Dach versehen oder in Freiluftbauweise ausgebildet sein.

Wie insbesondere aus der Fig 1 ersichtlich ist, ist in Längserstreckung des Maschinenhauses 3 die Turbogruppe 1 ausgerichtet und relativ zum Maschinenhaus festgelegt. Ein den Niederdruckteil der Turbine 10 über ein Auslaßgehäuse 5 verlassender Abdampfstrom gelangt über einen als Diffusor wirkenden Kondensatorhals 6 zu einem im Anbau 4 angeordneten Kondensator 7. Ein Ein-und Auslaß 8, 9 für das Hauptkühlwasser ist mit nicht dargestellten Rohrleitungen verbunden. Der Kondensatorhals überbrückt den Abstand zwischen dem Kondensator 7 und dem Auslassgehäuse 5 und durchdringt dabei die Wand 11 zwischen dem Anbau 4 und dem Maschinenhaus 3. Wie insbesondere aus der Fig 2 ersichtlich, weist der Kondensatorhals 6 ein in Richtung Kondensator 7 wirkendes Gefälle auf, das so groß bemessen ist, daß ein Kondensatrücklauf zur Turbine sicher vermieden wird. Die Mittellinie 13 des Kondensators 7 befindet sich unterhalb der Turbinenmittellinie 12, um z. B. einen Rückfluß des Kondensats zu den Niederdruckturbinen sicherzustellen. Durch die seitliche Anordnung des Kondensators 7 ergibt sich eine niedrige Bauweise der Turbogruppe und somit auch ein entsprechend niedriger ausgeführtes Maschinenhaus. Ferner ist eine optimale Festlegung des Diffusorwinkels λ, der das Strömungsverhalten im Kondensatorhals beinflußt, gewährleistet. Zur Verbesserung des Wirkungsgrades des Dampfkraftwerkes kann die Länge des Kondensatorhalses zur optimalen Auslegung des Kondensatordiffusors problemlos verändert werden.

## Patentansprüche

1. Dampfkraftwerk mit einer Turbogruppe (1), einem über einen Kondensatorhals (6) mit der Turbogruppe verbundenen seitlich zur Turbogruppe angeordneten Kondensator (7) und mit vom Kondensator weg- und zum Kondensator hinführenden Haupkühlwasserleitungen, **dadurch gekennzeichnet, daß** der Kondensator (7) mit seinen Ein- und Auslassen (8, 9) für das Hauptkühlwasser in einem Anbau (4) eines Maschinenhauses (3) angeordnet ist.

2. Dampfkraftwerk nach Anspruch 1, **dadurch gekennzeichnet, daß** die Mittellinie (13) des Kondensators (7) sich unterhalb der Turbinenmittellinie (12) befindet und dass der Kondensatorhals (6) ein vorgebbares Gefälle in Richtung Kondensator (7) aufweist.

## Claims

1. Steam generating station, comprising a turbine group (1), a condenser (7) connected to the turbine group via a condenser neck (6) and disposed laterally with respect to the turbine group, and comprising main cooling-water lines leading away from and to the condenser, **characterized in that** the condenser (7) with its inlets and outlets (8, 9) for the main cooling water is disposed in an extension (4) of a machinery house (3).

2. Steam generating station according to Claim 1, **characterized in that** the bisecting line (13) of the condenser (7) is located underneath the turbine bisecting line (12) and **in that** the condenser neck (6) has a predeterminable gradient in the direction of the condenser (7).

## Revendications

1. Centrale thermique à vapeur comprenant un turbogroupe (1), un condenseur (7) relié au turbogroupe via un bec de condenseur (6) et agencé sur un côté du turbogroupe et des conduites d'eau de refroidissement principale qui sortent du condenseur et qui entrent dans le condenseur, **caractérisée en ce que** le condenseur (7) avec ses conduites d'admission et de sortie (8, 9) pour l'eau de refroidissement principale est agencé dans une partie annexe (4) d'un carter de machine (3).

2. Centrale thermique à vapeur selon la revendication 1, **caractérisée en ce que** la ligne médiane (13) du condenseur (7) est située au-dessous de la ligne médiane des turbines (12) et **en ce que** le bec de condenseur (6) est conçu avec une pente à prédéfinir en direction du condenseur (7).
